# EUROPÄISCHE PATENTANMELDUNG

(11) **EP 0 895 733 A1**
(43) Veröffentlichungstag der Anmeldung: **10.02.1999**
(21) Anmeldenummer: 98114434.8
(22) Anmeldetag: 01.08.1998
(51) Int. Cl.: A45D 27/46

(54) **Reinigungsvorrichtung für einen Rasierapparat**

(30) Priorität: 08.08.1997 DE 19734336
(71) Anmelder: Kaup, Franz-Josef, 63808 Haibach (DE)
(72) Erfinder: Kaup, Franz-Josef, 63808 Haibach (DE)
(74) Vertreter: Pöhner, Wilfried Anton, Dr.

(57) **Zusammenfassung**

Reinigungsvorrichtung für Sicherheitsrasierapparate (8), bei denen eine oder mehrere Rasierklingen in einem Klingenträger (8) austauschbar befestigt sind, der seinerseits zur Reinigung in eine Ablage bringbar ist, mit einem mit Wasser zu beaufschlagenden Einlaß, von dem ein Kanal zur Führung und Verteilung des Wassers ausgeht, bei dem der Klingenträger (8) lose in der Ablage gehalten ist und bei dem sich der Kanal verzweigt und derart verläuft, daß das Wasser in Strahlen auf die Vorder- und Rückseite der Klingen gerichtet ist.

## Beschreibung

Die Erfindung betrifft eine Reinigungsvorrichtung für Sicherheitsrasierapparate, bei denen eine oder mehrere Rasierklingen in einem Klingenträger austauschbar befestigt sind, der seinerseits zur Reinigung in eine Ablage bringbar ist, mit einem mit Wasser zu beaufschlagenden Einlaß, von dem ein Kanal zur Führung und Verteilung des Wassers ausgeht.

Derartige Vorrichtungen dienen zur Reinigung von Rasierapparaten, wie sie für Naßrasuren verwendet werden. In ihrem grundsätzlichen Aufbau bestehen diese aus einem Griff und einem Klingenträger, an dem eine oder mehrere, normalerweise aber zwei Rasierklingen austauschbar befestigt sind. Während der Rasur wird der Klingenträger über die Haut gezogen, wobei die Haare, beispielsweise Barthaare, von den Klingen abgeschnitten und auf diese Weise entfernt werden. Zur Unterstützung des Rasiervorganges werden Rasiermittel wie beispielsweise Rasierseifen oder Schäume verwendet, die im wesentlichen zwei Aufgaben erfüllen. Zum einen dienen sie als Gleitmittel, die die tangentiale Bewegung der Klingen entlang der Haut erleichtern. Zum anderen enthalten sie auch Quellmittel, die das Keratin der Haare aufweichen und somit die Wirkung der Rasur verbessern.

Während des Rasiervorganges sammeln sich bei diesem Typ von Rasierapparat von den Klingen abgeschnittene Haare und Teile des Rasiermittels im Raum zwischen den Rasierklingen sowie zwischen Klingen und Klingenträger. Die daraus resultierende Verstopfung des Rasierapparates führt zu einer drastischen Beeinträchtigung seiner Wirksamkeit. Daher ist eine regelmäßige Reinigung des Rasierapparates nicht nur nach Abschluß einer jeden Rasur, sondern auch bereits während des Rasiervorganges erforderlich. Ein bloßes Ausspülen des Klingenträgers unter dem Wasserhahn ist dabei nur in sehr begrenztem Umfang wirksam.

Zur Lösung dieses Problems wurde beispielsweise die Installation eines Wischers zwischen den Klingen zur Entfernung von Haaren und Schaumresten vorgeschlagen. Eine derartige Anordnung hat aber nur eine sehr begrenzte Reinigungswirkung und verringert dazu in nachteiliger Weise die Stabilität der Klingenanordnung, wodurch sich das Rasurergebnis verschlechtert und das Verletzungsrisiko erhöht. Ein anderer Vorschlag (G 35 08 682.7) sieht die feste Installation einer Spülleitung im Inneren des Rasierers vor, die aber die Stabilität der Klingenanordnung ebenfalls nachteilig beeinflußt. Darüberhinaus sind beide Verfahren nur für die Besitzer eines bestimmten Modells von Rasierapparat von Nutzen. Ein weiterer Vorschlag (DE 31 42 178 A1) betrifft ein separates Reinigungsgerät für Rasierapparate, das aber in seiner Handhabung zu umständlich ist, als daß es während des Rasurvorganges bequem eingesetzt werden könnte und zudem eine spezielle Bauform des Klingenträgers verlangt.

Das Ziel der vorliegenden Erfindung ist es, eine Reinigungsvorrichtung zu schaffen, die bei einfacher Handhabung eine gute Reinigungswirkung erzielt und für eine möglichst große Anzahl von Modellen von Rasierapparaten ohne Änderung verwendbar ist.

Diese Aufgabe wird erfindungsgemäß dadurch gelöst, daß der Klingenträger lose in der Ablage gehalten ist und daß sich der Kanal verzweigt und derart verläuft, daß das Wasser in Strahlen auf die Vorder- und Rückseite der Klingen gerichtet ist.

Wenn die Reinigungsvorrichtung einmal an den Wasserhahn angeschlossen ist, muß zur Reinigung nur noch das Wasser aufgedreht und der Rasierapparat in die Ablage eingelegt werden, wo er der reinigenden Wirkung der Wasserstrahlen ausgesetzt ist, die sowohl von der Vorderseite, wie auch durch in derartigen Klingenträgern üblicherweise vorhandene Öffnungen von der Rückseite auf die Klingen treffen und anhaftende Haare und Rasiermittelreste entfernen. Die lose Auflage erlaubt einfache Kipp- und Längsbewegungen des Rasierapparates, so daß sich der Anströmwinkel verändern und in wenigen Augenblicken eine vollständige Reinigung erzielen läßt. Aufgrund der einfachen und schnellen Reinigung kann die Vorrichtung auch während der Rasur bequem verwendet werden. Schließlich ist sie so einfach aufgebaut, daß sie mit geringen Kosten herstellbar und damit für eine große Anzahl von Benutzern erschwinglich ist.

Vorteilhafte Ausgestaltungen der Erfindung, die beispielsweise ihre Handhabbarkeit verbessern und ihre Reinigungswirkung erhöhen, sind Gegenstand von Unteransprüchen.

Um eine zuverlässige und wirksame Wasserzufuhr zu der Reinigungsvorrichtung zu gewährleisten, kann diese in vorteilhafter Ausgestaltung mit einer Kupplung zum Anschluß an eine Wasserarmatur ausgestattet werden. Insbesondere kann eine Schnellkupplung mit Verschlußanzeige verwendet werden, die es ermöglicht, die Reinigungsvorrichtung vor Beginn der Rasur mit wenigen Handgriffen im Waschbecken am Wasserhahn zu installieren und sie nach der Rasur ebenso schnell wieder zu entfernen.

Um eine gleichmäßige Reinigungswirkung über die gesamte Breite des Rasierapparates zu erzielen, empfiehlt es sich, den aus der Leitung kommenden Wasserstrahl in eine Vielzahl von feineren Strahlen aufzuspalten. Dies kann in vorteilhafter Ausgestaltung durch einen Düsenkopf geschehen, der mehrere Düsenreihen enthält, die sich jeweils über die gesamte Breite des Rasierapparates erstrecken und deren Strahlen aus unterschiedlichen Richtungen auf die Rasierklingen treffen. Den einzelnen Düsenreihen zugeordnete Wasserkammern im Düsenkopf gewährleisten einen gleichmäßigen Vordruck vor den Düsen und damit einen gleichmäßigen Wasserdruck der Einzelstrahlen.

Zum Schutz des Benutzers der Reinigungsvorrichtung vor Wasserspritzern, die bei dieser Art des Reinigungsprozeßes unweigerlich entstehen, wird ein Spritzschutzkasten vorgeschlagen, der unterhalb des Düsenkopfes montiert wird und mit einer Öffnung für den Rasierapparat versehen ist. Dieser Kasten muß so gestaltet sein, daß er Klingen und Klingenträgern sowie das von diesen ablaufende Wasser seitlich umschließt und so die Wasserspritzer auffängt. Als weiterer Vorteil ist anzusehen, daß Seifenschaum und Haarreste von der Klinge weggeschwemmt werden und über den Spritzschutzkasten ablaufen. Das umgebende Wasser verhindert, daß Haare und Seifenschaum durch Kapillarwirkung an Klinge und Klingenträger anhaften; auch durch diese Maßnahme wird die Reinigung erheblich erleichtert. Das Wasser verläßt den Spritzschutzkasten durch eine entsprechende, im unteren Bereich angeordnete Austrittsöffnung oder aber im baulich einfachsten Fall durch Überlaufen über den oberen Rand.

Als Halterung für den Rasierapparat in annähernd horizontaler Lage genügt bereits eine einfache Unterstützung des Griffes, die sich auf der dem Klingenträger zugewandten Seite des Schwerpunktes befindet, da der Klingenträger selbst durch den über ihn befindlichen Düsenkopf festgehalten wird. Eine derartige Halterung erlaubt sowohl ein schnelles Hineinlegen und Herausnehmen des Rasierapparates, als auch ein leichtes Hin- und Herkippen, das die Reinigungswirkung unterstützt.

Als Auflage für den Griff des Rasierapparates kann nun einfach die Kante in der Öffnung des Spritzschutzkastens verwendet werden.

Um eine hohe Flexibilität der Vorrichtung auch gegenüber ungewöhnlicher Gestaltung des Rasierapparates zu gewährleisten, kann die Höhe der als Auflage dienenden Kante des Spritzschutzkasten veränderbar gestaltet werden, was beispielsweise über eine Vorstanzung als Sollbruchstelle leicht möglich ist.

Nach einem weiteren Vorschlag kann der Spritzschutzkasten so gestaltet werden, daß er einfach mit einer Schnellverbindung an den Düsenkopf gehängt wird. Dies erlaubt eine schnelle Montage und Demontage des Spritzschutzkastens, was einerseits für Reinigungszwecke vorteilhaft ist und andererseits auch eine kompakte Verpackung der gesamten Reinigungsvorrichtung erleichtert.

Weitere Einzelheiten, Merkmale und Vorteile der Erfindung lassen sich dem nachfolgenden Beschreibungsteil entnehmen, in dem anhand von Zeichnungen ein Ausführungsbeispiel der Erfindung näher erläutert ist. Es zeigen:
Figur 1 eine Explosionszeichnung mit den Komponenten eines Ausführungsbeispiels einer derartigen Reinigungsvorrichtung,
Figur 2 eine Prinzipdarstellung, die die Handhabung erläutert,
Figur 3 eine Reinigungsvorrichtung mit Spritzschutzkasten.

Im oberen Teil von Figur 1 ist die Schnellkupplung (3) zu erkennen, mit der die Reinigungsvorrichtung an die Wasserarmatur (1), die mit einem Sparperlator (2) versehen ist, angeschlossen wird. Über ein Rohrstück (4) wird das Wasser zum Düsenkopf (5) geleitet, an den sich ein Reinigungsschacht (6) anschließt. Im unteren Teil von Figur 1 ist noch der Spritzschutzkasten (7) zu erkennen, dessen eine Wand gleichzeitig als Auflage für den Rasierapparat dient.

In Figur 2 ist der Düsenkopf im Querschnitt dargestellt. Man erkennt die Wasserkammern (9), von denen aus das Wasser durch kleine Düsen auf den Klingenträger des Rasierapparates (8) geleitet wird. Durch kurze Dreh- und Längsbewegungen des Rasierapparates läßt es sich erreichen, daß die Wasserstrahlen jeden Bereich der Klingen mit unterschiedlichen Anströmwinkeln erreichen, sodaß eine vollständige Reinigungswirkung erzielt wird.

Figur 3 zeigt die erfindungsgemäße Vorrichtung gemäß Figur 2 einerseits in an einem Rohrstück (4) angebrachten Zustand und andererseits im Spritzschutzkasten (7) eingetaucht. Man erkennt, daß der Spritzschutzkasten (7) bis zum oberen Rand mit Wasser gefüllt ist, welches dann bei entsprechender Zufuhr über Rohr (4) randseitig überläuft. Der Rasierapparat (8) ist im Hinblick auf Klinge und Klingenträger vollständig vom Wasser umgeben, so daß sich Seifenschaumreste und Haare sofort von der Klinge ablösen und im Wasservolumen des Spritzschutzkastens (7) verteilen. Zur weiteren Beschreibung der Zeichnung wird zur Vermeidung von Wiederholungen auf diejenige der Figuren 2 und 1 verwiesen.

## Patentansprüche

1. Reinigungsvorrichtung für Sicherheitsrasierapparate, bei denen eine oder mehrere Rasierklingen in einem Klingenträger austauschbar befestigt sind, der seinerseits zur Reinigung in eine Ablage bringbar ist, mit einem mit Wasser zu beaufschlagenden Einlaß, von dem ein Kanal zur Führung und Verteilung des Wassers ausgeht, **dadurch gekennzeichnet,** daß der Klingenträger lose in der Ablage gehalten ist und daß sich der Kanal verzweigt und derart verläuft, daß das Wasser in Strahlen auf die Vorder- und Rückseite der Klingen gerichtet ist.

2. Reinigungsvorrichtung nach Anspruch 1, **dadurch gekennzeichnet,** daß der Einlaß mit einer Kupplung zum Anschluß an eine Wasserarmatur ausgestattet ist.

3. Reinigungsvorrichtung nach Anspruch 2, **dadurch gekennzeichnet,** daß die Kupplung eine Schnellkupplung mit Verschlußanzeige ist.

4. Reinigungsvorrichtung nach einem der Ansprüche 1 bis 3, **dadurch gekennzeichnet,** daß die Kanäle in einem Düsenkopf mit Wasserkammern und Düsenreihen enden.

5. Reinigungsvorrichtung nach einem der Ansprüche 1 bis 4, **gekennzeichnet durch** einen Spritzschutzkasten, der eine Öffnung für den Rasierapparat aufweist und dessen Wände das von den Klingen und vom Klingenträger ablaufende Wasser seitlich umschließen.

6. Reinigungsvorrichtung nach Anspruch 5, **dadurch gekennzeichnet,** daß auf der Kante des Spritzschutzkastens der Griff des Rasierapparates aufliegt.

7. Reinigungsvorrichtung nach Anspruch 6, **dadurch gekennzeichnet,** daß der als Auflage dienende Teil des Spritzschutzkastens beispielsweise durch eine Vorstanzung kürzbar ist.

8. Reinigungsvorrichtung nach den Ansprüchen 4 bis 7, **dadurch gekennzeichnet,** daß der Spritzschutzkasten mit einer Schnellverbindung an den Düsenkopf gehängt ist.
